# EUROPÄISCHE PATENTSCHRIFT

(11) **EP 3 427 937 B1**
(45) Veröffentlichungstag und Bekanntmachung des Hinweises auf die Patenterteilung: **12.01.2022**
(21) Anmeldenummer: 18181313.0
(22) Anmeldetag: 03.07.2018
(51) Int. Cl.: B30B 9/12, B01F 7/00

(54) **SCHNECKE EINES PRESSSCHNECKENSEPARATORS**
CONICAL WORM OF A CONICAL WORM SEPARATOR
VIS D'UN SÉPARATEUR À VIS DE PRESSION

(30) Priorität: 13.07.2017 DE 102017212008
(43) Veröffentlichungstag der Anmeldung: 16.01.2019
(73) Patentinhaber: Röhren- und Pumpenwerk Bauer Ges.mbH, 8570 Voitsberg (AT)
(72) Erfinder: EICHLER, Dietrich, 01824 Königstein (DE); ROISS, Otto, 8010 Graz (AT)
(74) Vertreter: Hoefer & Partner Patentanwälte mbB

(56) Entgegenhaltungen:
- EP-A1- 0 034 847
- CA-A1- 2 939 609
- DE-A1- 3 140 364
- DE-A1- 3 907 817
- FR-A1- 2 289 411
- JP-A- H10 128 156

## Beschreibung

Die Erfindung betrifft eine Schnecke, die insbesondere in Pressschneckenseparatoren verwendet wird. Die Schnecke weist Verstärkungselemente auf den Schneckenflügeln auf. Des Weiteren betrifft die Erfindung ein Verfahren zum Herstellen der Schnecke. Pressschneckenseparatoren sind beispielsweise in DE 20 2012 011 864 U1 und DE 20 2012 008 077 U1 beschrieben. DE 42 14 217 A1 zeigt winkelförmige Verstärkungselemente, hier bezeichnet als Verschleißelemente, auf den Flügeln der Schnecke eines Pressschneckenseparators.

EP 0 034 847 A1 zeigt ein Werkstück, beispielsweise Förderschnecke, mit einer Panzerung. Dabei besteht die Panzerung aus Profilen bzw. Profilabschnitten aus einer Hartlegierung. Zur Herstellung der Profile bzw. Profilabschnitte wird die pulver- oder pastenförmige Hartlegierung in eine entsprechend gestaltete Form eingebracht und gesintert.

DE 31 40 364 A1 offenbart eine Förderschnecke, insbesondere für Vollmantel-Zentrifugen. Die Förderschnecke ist im Bereich des Außenumfangs des Schneckenganges mit fugenlos aneinandergereihten Verschleißplatten bestückt. Die Verschleißplatten sind mit einer von ihrem Innenrand ausgehenden Nut zum radialen Aufschieben auf den Schneckengang versehen.

DE 39 07 817 A1 zeigt eine Vorrichtung und ein Verfahren zur Entwässerung von Gülle und Klärschlämmen. Das zu entwässernde Gut wird in eine sich reduzierende Schnecke eingebracht. Die Schnecke ist mittels Lippendichtung gegenüber dem als Sieb dienenden Trog abgedichtet. Die Steigungsreduzierung der Schnecke entspricht dem Flüssigkeitsentzug des zu entwässernden Gutes.

Die beispielhafte additive Fertigung von Bauteilen aus Metall zeigt CA 29 39 609 A1.

Es ist eine Aufgabe der Erfindung, eine Schnecke mit Verstärkungselementen anzugeben, wobei die Verstärkungselemente einfach herstellbar und sicher auf den Schneckenflügeln montierbar sein sollen.

Die Lösung dieser Aufgabe erfolgt durch die Merkmale der unabhängigen Ansprüche 1 und 6. Die abhängigen Ansprüche haben vorteilhafte Ausgestaltungen der Erfindung zum Gegenstand.

Somit wird die Erfindung gelöst durch eine Schnecke. Diese Schnecke wird insbesondere in einem Pressschneckenseparator verwendet. Solch ein Pressschneckenseparator ist beispielsweise in DE 20 2012 011 864 U1 und DE 20 2012 008 077 U1 beschrieben.

Der Pressschneckenseparator umfasst ein Sieb. In dem Sieb ist die Schnecke angeordnet und wird mittels eines Antriebs in Rotation versetzt. Alternativ hierzu kann auch die Schnecke feststehen und das Sieb in Rotation versetzt werden. Dem Pressschneckenseparator wird eine Trübe, beispielsweise Gülle, kommunale Abwässer oder industrielle Abwässer, zugeführt. Entlang der Schnecke wird die Trübe ausgepresst. Flüssige Bestandteile der Trübe treten durch das Sieb radial nach außen und fließen ab. Am Ende der Schnecke bildet sich ein Pfropfen aus Feststoff. Dieser Pfropfen wird üblicherweise mit einem Ausstoßregler gehalten. Insbesondere der dem Pfropfen zugewandte Bereich und die Radialseite des zumindest einen Schneckenflügels unterliegen einer relativ hohen mechanischen Beanspruchung und entsprechendem Verschleiß.

Die erfindungsgemäße Schnecke umfasst eine Seele. Die Seele erstreckt sich entlang einer Längsachse. Senkrecht zur Längsachse ist eine Radialrichtung definiert. Um die Längsachse herum ist eine Umfangsrichtung definiert.

Ferner umfasst die Schnecke zumindest einen Schneckenflügel. Insbesondere können auch zwei oder drei Schneckenflügel auf der Seele angeordnet werden. Der zumindest eine Schneckenflügel ist in Umfangsrichtung und entlang der Längsachse um die Seele gewunden. Der Schneckenflügel kann auch als Schneckenwendel bezeichnet werden.

Zur Beschreibung vorliegender Erfindung sind an dem Schneckenflügel folgende Seiten definiert: eine vordere Axialseite weist bezüglich der Förderrichtung der Schnecke nach vorne. Gegenüber der vorderen Axialseite liegt eine hintere Axialseite. Die beiden Axialseiten sind über eine relativ schmale Radialseite miteinander verbunden. Die Radialseite steht im Wesentlichen senkrecht zur Radialrichtung. Bei der Verwendung der Schnecke im Pressschneckenseparator ist die Radialseite dem Sieb zugewandt; die vordere Axialseite ist dem Ausstoßregler zugewandt.

Insbesondere die vordere Axialseite und die Radialseite unterliegen der relativ hohen mechanischen Beanspruchung und dem Verschleiß. Deshalb zeigt die Druckschrift DE 42 14 217 A1 winkelförmige Verschleißelemente, die die vordere Axialseite und die Radialseite abdecken.

Erfindungsgemäß wird zumindest ein Verstärkungselement, vorzugsweise auf jedem Schneckenflügel mehrere der Verstärkungselemente, verwendet. Der Einfachheit halber wird jeweils die Ausgestaltung eines einzelnen Verstärkungselements beschrieben. Allerdings können ohne weiteres mehrere der Verstärkungselemente hintereinander auf einem Schneckenflügel verwendet werden.

Das einzelne Verstärkungselement weist einen U-förmigen Querschnitt auf. Das Verstärkungselement ist auf die Radialseite des Schneckenflügels aufgebracht, sodass ein vorderer Schenkel der U-Form an der vorderen Axialseite und ein hinterer Schenkel der U-Form an der hinteren Axialseite des Schneckenflügels anliegen; der die beiden Schenkel der U-Form verbindende Anteil des Verstärkungselements überdeckt die Radialseite des Schneckenflügels. Durch diese U-Form ist das Verstärkungselement in beide Richtungen senkrecht zu den Axialseiten des Schneckenflügels formschlüssig befestigt.

Die U-Form umfasst grundsätzlich alle Querschnittsformen mit zwei gegenüberliegenden, verbundenen Schenkeln, so beispielsweise auch eine C-Form oder V-Form. Besonders bevorzugt ist jedoch vorgesehen, dass die beiden Schenkel parallel zueinander liegen.

Besonders bevorzugt ist vorgesehen, dass das Verstärkungselement und der Schneckenflügel so ausgebildet sind, dass das Verstärkungselement auf den Schneckenflügel nur aufdrehbar und nicht in Radialrichtung aufsteckbar ist. Das Aufdrehen des Verstärkungselements erfolgt vom Ende Schneckenflügels entlang der Windung des Schneckenflügels. In dieser Ausgestaltung ist das Verstärkungselement auch bezüglich der Radialrichtung formschlüssig auf dem Schneckenflügel angeordnet.

Insbesondere die geometrische Ausgestaltung des Schneckenflügels und/oder die Steigung des Schneckenflügels und/oder die geometrische Ausgestaltung des Verstärkungselements führen dazu, dass das Verstärkungselement lediglich auf den Schneckenflügel aufdrehbar und nicht in Radialrichtung aufsteckbar ist.

Vorzugsweise wird die formschlüssige Verbindung zwischen Verstärkungselement und Schneckenflügel bezüglich der Radialrichtung dadurch erreicht, dass sich das Verstärkungselement über einen relativ großen Winkel α erstreckt. Dieser Winkel α wird um die Längsachse und in einer zur Längsachse senkrechten Ebene gemessen. Erstreckt sich das Verstärkungselement beispielsweise um eine halbe Windung des Schneckenflügels, so beträgt der Winkel α 180 °.

Insbesondere ist vorgesehen, dass der Winkel a, über den sich das einzelne Verstärkungselement erstreckt, zumindest 30°, vorzugsweise zumindest 45°, weiter vorzugsweise zumindest 60°, besonders vorzugsweise zumindest 90°, beträgt. Ferner sind auch Ausführungen möglich, bei denen der Winkel α zumindest 120°, vorzugsweise zumindest 150°, beträgt.

Besonders bevorzugt sind die beiden Schenkel des Verstärkungselements so ausgebildet, dass sie den Schneckenflügel nicht hinterschneiden. Dies wird beispielsweise durch einen Querschnitt erreicht, bei dem die beiden Schenkel parallel zueinander liegen oder durch eine V-Form. Dadurch wird die formschlüssige Verbindung in Radialrichtung lediglich durch den beschriebenen, relativ großen Winkel α und nicht etwa durch eine Hinterschneidung zwischen Verstärkungselement und Schneckenflügel erreicht. So kann der Aufnahmebereich für das Verstärkungselement am Schneckenflügel eine einfache Geometrie mit ebenen Flächen aufweisen.

Vorzugsweise wird das einzelne Verstärkungselement einteilig gefertigt. Unter "einteiliger Fertigung" ist zu verstehen, dass das Verstärkungselement nicht aus mehreren Bauteilen zusammengesetzt ist. So ist das Verstärkungselement vorzugsweise durch spanende Bearbeitung aus dem Vollen oder durch Urformen gefertigt. Die urformende Fertigung erfolgt vorzugsweise durch Guss, 3D-Druck oder Sintern.

Der "3D-Druck" umfasst alle additiven Herstellungsverfahren, wie beispielsweise Pulverbettverfahren, Freiraumverfahren, Flüssigmetallverfahren oder andere Schichtbauverfahren. Für das Sintern kann der Grünling des Verstärkungselements auf herkömmliche Weise oder ebenfalls mit 3D-Druck hergestellt werden.

Vorzugsweise werden auf dem einzelnen Schneckenflügel drei unterschiedliche Verstärkungselemente angeordnet. Diese Verstärkungselemente weisen im Wesentlichen die gleichen U-förmigen Querschnitte und vorzugsweise den Winkel α auf:
Ein Verstärkungselement ist vorzugsweise als Übergangselement ausgebildet. Dieses Übergangselement wird zuerst auf den Schneckenflügel aufgedreht. Vorzugsweise weist das Übergangselement einen verjüngten Abschnitt auf, sodass der durch die Verstärkungselemente gebildete Bereich des Schneckenflügels ohne eine nennenswerte Kante in den nicht verstärkten Bereich des Schneckenflügels übergeht.

Ferner ist ein Verstärkungselement vorzugsweise als Abschlusselement ausgebildet. Dieses Abschlusselement wird zuletzt auf den Schneckenflügel aufgedreht. Das Abschlusselement umfasst vorzugsweise eine Anschlagseite, die am Ende des Schneckenflügels anliegt und in diesem Bereich den Schneckenflügel verstärkt.

Des Weiteren ist zumindest ein Verstärkungselement vorzugsweise als Zwischenelement ausgebildet. Das Zwischenelement befindet sich auf dem Schneckenflügel zwischen dem Übergangselement und dem Abschlusselement. Insbesondere können zwischen Übergangselement und Abschlusselement auch mehrere der Zwischenelemente angeordnet werden.

Erfindungsgemäß ist auf die Seele der Schnecke eine Hülse aufgeschoben und befestigt. Die Hülse liegt am vordersten Verstärkungselement (Abschlusselement) an und verhindert somit ein Abdrehen bzw. Lösen dieses Verstärkungselements in Umfangsrichtung. Alle weiteren Verstärkungselemente sind durch ihre formschlüssige Anlage an dem jeweils weiter vorne angeordneten Verstärkungselement gegen ein Abdrehen bzw. Lösen in Umfangsrichtung gesichert.

Das Verstärkungselement wird vorzugsweise aus Hartmetall und/oder Hartkeramik gefertigt. Insbesondere das gesinterte Verstärkungselement besteht aus einem keramischen Hartstoff, wie beispielsweise Wolframcarbit und einer zähen Matrix aus Kobalt und Nickel oder Eisen.

Die Erfindung umfasst ferner ein Verfahren zum Herstellen einer Schnecke. Die Schnecke ist insbesondere zur Verwendung in einem Pressschneckenseparator ausgebildet. Insbesondere wird mit dem Verfahren die bereits beschriebene Schnecke hergestellt. Bei dem Verfahren erfolgt ein Bereitstellen der Seele, wobei auf der Seele zumindest ein Schneckenflügel angeordnet ist. Auf diesen Schneckenflügel wird zumindest ein Verstärkungselement aufgedreht. Das Verstärkungselement weist den beschriebenen U-förmigen Querschnitt auf. Das Aufdrehen erfolgt entlang der Längsachse und in Umfangsrichtung.

Die im Rahmen der erfindungsgemäßen Schnecke vorgestellten vorteilhaften Ausgestaltungen und Unteransprüche finden entsprechend vorteilhafte Anwendung auf das erfindungsgemäße Verfahren.

Insbesondere ist vorgesehen, dass das zumindest eine Verstärkungselement einteilig, vorzugsweise in einem 3D-Druck, hergestellt wird.

Bevorzugt wird zunächst ein Grünling des Verstärkungselements hergestellt. Der Grünling wird vorzugsweise in einem 3D-Druck hergestellt. Anschließend wird der Grünling zur Bildung des Verstärkungselements gesintert.

Besonders bevorzugt wird der Grünling auf den Schneckenflügel wie beschrieben aufgedreht und erst anschließend auf dem Schneckenflügel gesintert. Insbesondere werden alle verwendeten Verstärkungselemente zunächst auf den Schneckenflügel aufgedreht und anschließend alle Verstärkungselemente gemeinsam gesintert.

Nach dem Aufbringen der Verstärkungselemente auf den Schneckenflügel ist es möglich, die Verstärkungselemente, beispielsweise spanend, zu bearbeiten.

Die Erfindung umfasst ferner einen Pressschneckenseparator mit einer der beschriebenen Schnecken bzw. mit einer Schnecke, hergestellt nach einem hier beschriebenen Verfahren.

Weitere Einzelheiten, Vorteile und Merkmale der vorliegenden Erfindung ergeben sich aus nachfolgender Beschreibung eines Ausführungsbeispiels anhand der Zeichnung. Es zeigt:
- Figur 1: eine schematische Ansicht eines Pressschneckenseparators mit erfindungsgemäßer Schnecke gemäß dem Ausführungsbeispiel,
- Figur 2: die erfindungsgemäße Schnecke gemäß dem Ausführungsbeispiel,
- Figur 3: eine schematische Ansicht der Schnecke aus Figur 2 in einer zur Längsachse senkrechten Ebene,
- Figur 4: eine Hülse der Schnecke aus Figur 2,
- Figur 5: ein Verstärkungselement der Schnecke aus Figur 2, ausgebildet als Abschlusselement,
- Figur 6: ein Verstärkungselement der Schnecke aus Figur 2, ausgebildet als Zwischenelement, und
- Figur 7: ein Verstärkungselement der Schnecke aus Figur 2, ausgebildet als Übergangselement.

Die Figuren 1 bis 7 zeigen eine Schnecke 1 bzw. Details der Schnecke 1 eines Pressschneckenseparators 100.

Der Pressschneckenseparator 100 gemäß Figur 1 umfasst ein Gehäuse 101, das in Figur 1 teilweise aufgebrochen dargestellt ist. An dem Gehäuse 101 ist ein Antrieb 102 mit Elektromotor und Getriebe angeflanscht. In dem Gehäuse 101 befindet sich ein zylindrisches Sieb 106. Durch das Gehäuse 101 und das Sieb 106 erstreckt sich die Schnecke 1. Die Schnecke 1 ist mit dem Antrieb 102 verbunden, sodass die Schnecke 1 in Rotation versetzt werden kann.

Am Anfang der Schnecke 1 ist im Gehäuse 101 ein Zulauf 103 für die Trübe ausgebildet. Radial außerhalb des Siebes 106 befindet sich ein Ablauf 105 für die durch das Sieb 106 nach außen tretenden flüssigen Bestandteile der Trübe.

Die Schnecke 1 umfasst eine Seele 2 und zwei um die Seele 2 gewundene Schneckenflügel 3. Am Gehäuse 101 befindet sich ein Ausstoßregler 104. Die Seele 2 weist einen Bereich ohne Schneckenflügel 3 auf, der sich bis in diesen Ausstoßregler 104 erstreckt. Am Ausstoßregler 104 bildet sich ein Pfropfen aus dem Feststoff der Trübe.

Anhand der Figuren 1 bis 7 wird der Aufbau der Schnecke 1 genauer erläutert.

Gemäß Figur 2 erstreckt sich die Seele 2 entlang einer Längsachse 30 der Schnecke 1. Senkrecht zur Längsachse 30 ist eine Radialrichtung 31 definiert. Um die Längsachse 30 herum ist eine Umfangsrichtung 32 definiert. Entlang der Längsachse 30 und in Umfangsrichtung 32 sind die Schneckenflügel 3 gewunden. Die Steigung der Schnecke 1 ergibt sich durch den Abstand zwischen den beiden Schneckenflügeln 3, parallel zur Längsachse 30.

Die beiden Schneckenflügel 3 weisen jeweils einen verstärkten Bereich auf, der durch mehrere Verstärkungselemente 4 gebildet ist. Auf jedem Schneckenflügel 3 befindet sich ein Verstärkungselement 4 ausgebildet als Abschlusselement 10, ein Verstärkungselement 4 ausgebildet als Übergangselement 15 und mehrere Verstärkungselemente 4, ausgebildet als Zwischenelemente 14.

Die Figuren 5 bis 7 zeigen diese drei unterschiedlichen Arten von Verstärkungselementen 4. Jede der Figuren zeigt jeweils ein Verstärkungselement 4 des einen Schneckenflügels 3 und des anderen Schneckenflügels 3. Den Figuren 5 bis 7 ist zu entnehmen, dass die Verstärkungselemente 4 jeweils einen U-förmigen Querschnitt aufweisen. Dieser Querschnitt ist gebildet durch einen vorderer Schenkel 8, einen hinteren Schenkel 9 und einen Bereich, der die beiden Schenkel 8, 9 miteinander verbindet. Jedes Verstärkungselement 4 ist einteilig, beispielsweise durch Guss, Sintern oder 3D-Druck, gefertigt.

Die Schneckenflügel 3 umfassen jeweils eine vordere Axialseite 5, die dem Ausstoßregler 104 zugewandt ist, eine gegenüberliegende hintere Axialseite 6 und eine Radialseite 7. Die Radialseite 7 der Schneckenflügel 3 ist radial nach außen und somit dem Sieb 106 zugewandt.

Der vordere Schenkel 8 liegt an der vorderen Axialseite 5 an. Der hintere Schenkel 9 liegt an der hinteren Axialseite 6 an. Der Übergangsbereich zwischen den beiden Schenkeln 8, 9 überdeckt die Radialseite 7 und liegt vorzugsweise auf der Radialseite 7 auf.

Wie die Figuren 5 bis 7 zeigen, sind die beiden Schenkel 8, 9 der U-Form parallel zueinander angeordnet. Es sind keine Hinterschnitte vorgesehen, die das jeweilige Verstärkungselement 4 bezüglich der Radialrichtung 31 formschlüssig auf dem Schneckenflügel 3 halten würden. Um diesen Formschluss in Radialrichtung 31 zu erreichen, erstrecken sich die Verstärkungselemente 4 über eine relativ große Länge entlang den gewundenen Schneckenflügel 3. Zur Beschreibung dieser "Länge" entlang dem Schneckenflügel 3, ist der Winkel α definiert. Figur 3 zeigt hierzu eine schematische Ansicht der Schnecke 1 in einer zur Längsachse 30 senkrechten Ebene. In dieser Darstellung ist zu sehen, dass sich das einzelne Verstärkungselement 4, als einteiliges Bauteil, über den Winkel α erstreckt. Im gezeigten Ausführungsbeispiel beträgt der Winkel α 90°.

Durch die relativ große Ausgestaltung des Winkels α und den U-förmigen Querschnitt der Verstärkungselemente 4, ist es nicht möglich, die Verstärkungselemente 4 von außen, also entlang der Radialrichtung 31, auf den Schneckenflügel 3 aufzustecken. Die Verstärkungselemente 4 werden deshalb in Umfangsrichtung 32 und entlang der Längsachse 30 auf den Schneckenflügel 3 aufgedreht.

Das in Figur 7 gezeigte Verstärkungselement 4, ausgebildet als Übergangselement 15, weist einen verjüngten Abschnitt 16 auf. Durch diesen verjüngten Abschnitt 16 geht das Verstärkungselement 4 ohne Kante in den nicht verstärkten Bereich des Schneckenflügels 3 über.

Das in Figur 5 gezeigte Verstärkungselement 4, ausgebildet als Abschlusselement 10, weist eine Anschlagseite 11 auf. Diese Anschlagseite 11 überdeckt das Ende des Schneckenflügels 3. Vorzugsweise erstreckt sich die Anschlagseite 11 von der Seele 2 bis zum radialen Ende des Schneckenflügels 3.

Figur 4 zeigt eine Hülse 12, die gemäß der Darstellung in Figur 2, auf die Seele 2 aufgesteckt ist. Die Hülse 12 weist für die beiden Schneckenflügel 3 jeweils eine Blockierkante 13 auf. Diese Blockierkante 13 liegt am Abschlusselement 10 an. Die Hülse 12 ist mit der Seele 2 fest verbunden, beispielsweise über eine Press- oder Übergangspassung. Dadurch verhindert die Hülse 12, dass sich die Verstärkungselemente 4 entlang der Umfangsrichtung 32 abdrehen bzw. lösen.

Es ist auch vorgesehen, die Hülse 12 einteilig mit dem Abschlusselement 10 zu fertigen.

Figuren 5 bis 7 zeigen ferner, dass der vordere Schenkel 8 auf seiner Außenseite eine erste Schenkellänge 33 und der hinterer Schenkel 9 auf seiner Außenseite eine zweite Schenkellänge 34 aufweist. Die beiden Schenkellängen 33, 34 werden parallel zur Radialrichtung 31 gemessen. Vorzugsweise ist die erste Schenkellänge 33 größer als die zweite Schenkellänge 34. Dadurch wird in erster Linie die vordere Axialseite 5 verstärkt.

Figur 5 zeigt eine dritte Länge 35, ebenfalls parallel zur Radialrichtung 31. Zur Anschlagseite 11 hin vergrößert sich die erste Schenkellänge 33 bis zu dieser dritten Länge 35, sodass der vordere Schenkel 8 in die Anschlagseite 11 übergeht.

Neben der vorstehenden schriftlichen Beschreibung der Erfindung wird zu deren ergänzender Offenbarung hiermit explizit auf die zeichnerische Darstellung der Erfindung in den Figuren Bezug genommen.

### Bezugszeichenliste

- 1: Schnecke
- 2: Seele
- 3: Schneckenflügel
- 4: Verstärkungselemente
- 5: vordere Axialseite
- 6: hintere Axialseite
- 7: Radialseite
- 8: vorderer Schenkel
- 9: hinterer Schenkel
- 10: Abschlusselement
- 11: Anschlagseite
- 12: Hülse
- 13: Blockierkante
- 14: Zwischenelement
- 15: Übergangselement
- 16: verjüngter Abschnitt

- 30: Längsachse
- 31: Radialrichtung
- 32: Umfangsrichtung
- 33: erste Schenkellänge
- 34: zweite Schenkellänge
- 35: dritte Länge

- 100: Pressschneckenseparator
- 101: Gehäuse
- 102: Antrieb
- 103: Zulauf
- 104: Ausstoßregler
- 105: Ablauf
- 106: Sieb

## Patentansprüche

1. Schnecke (1), insbesondere eines Pressschneckenseparators (100), umfassend
• eine Seele (2), die sich entlang einer Längsachse (30) erstreckt, wobei senkrecht zur Längsachse (30) eine Radialrichtung (31) und um die Längsachse (30) eine Umfangsrichtung (32) definiert sind,
• zumindest einen auf der Seele (2) angeordneten und in Umfangsrichtung (32) gewundenen Schneckenflügel (3), wobei am Schneckenflügel (3) bezüglich der Längsachse (30) eine vordere Axialseite (5), eine hintere Axialseite (6) und eine Radialseite (7) definiert sind,
• zumindest ein Verstärkungselement (4) mit U-förmigem Querschnitt, das auf der Radialseite (7) des Schneckenflügels (3) aufgebracht ist, wobei die beiden Schenkel (8, 9) der U-Form an der vorderen Axialseite (5) und der hinteren Axialseite (6) anliegen, **dadurch gekennzeichnet, dass** die Schnecke weiterhin umfasst:
• eine auf die Seele (2) aufgeschobene und befestigte Hülse (12), die am vordersten Verstärkungselement (4) anliegt, um ein Abdrehen des zumindest einen Verstärkungselements (4) in Umfangsrichtung (32) zu blockieren.

2. Schnecke nach Anspruch 1, wobei das Verstärkungselement (4) und der Schneckenflügel (3) so ausgebildet sind, dass das Verstärkungselement (4) auf den Schneckenflügel (3) nur aufdrehbar und nicht in Radialrichtung (31) aufsteckbar ist.

3. Schnecke nach einem der vorhergehenden Ansprüche, wobei sich das Verstärkungselement (4) über einen Winkel α erstreckt, der in einer zur Längsachse (30) senkrechten Ebene gemessen wird, wobei der Winkel α zumindest 30°, vorzugsweise zumindest 45°, weiter vorzugsweise zumindest 60°, besonders vorzugsweise zumindest 90°, beträgt.

4. Schnecke nach einem der vorhergehenden Ansprüche, wobei das Verstärkungselement (4) einteilig gefertigt ist.

5. Schnecke nach Anspruch 4, wobei das Verstärkungselement (4) durch 3D-Druck gefertigt ist.

6. Verfahren zum Herstellen einer Schnecke (1) nach einem der vorhergehenden Ansprüche, umfassend die folgenden Schritte:
• Bereitstellen einer Seele (2) mit zumindest einem auf der Seele (2) angeordneten Schneckenflügel (3), wobei sich die Seele (2) entlang einer Längsachse (30) erstreckt, senkrecht zur Längsachse (30) eine Radialrichtung (31) und um die Längsachse (30) eine Umfangsrichtung (32) definiert sind, und
• Aufdrehen zumindest eines Verstärkungselements (4) mit U-förmigem Querschnitt auf den Schneckenflügel (3), wobei das Aufdrehen entlang der Längsachse (30) und in Umfangsrichtung (32) erfolgt, und
befestigung von einer Hülse (12) auf der Seele (2) der Schnecke (1).

7. Verfahren zum Herstellen einer Schnecke nach Anspruch 6 , wobei das zumindest eine Verstärkungselement (4) einteilig in einem 3D-Druck hergestellt wird.

8. Verfahren nach einem der Ansprüche 6 oder 7, wobei zunächst ein Grünling des Verstärkungselements (4), vorzugsweise in einem 3D-Druck, hergestellt wird, und anschließend der Grünling zur Bildung des Verstärkungselements gesintert wird.

9. Verfahren nach Anspruch 8, wobei der zumindest eine Grünling auf den Schneckenflügel (3) aufgedreht wird und anschließend auf dem Schneckenflügel (3) gesintert wird.

## Claims

1. A screw (1), in particular of a press screw separator (100), comprising:
- a shaft (2) extending along a longitudinal axis (30), wherein a radial direction (31) is defined to be perpendicular to the longitudinal axis (30) and a circumferential direction (32) is defined to be around the longitudinal axis (30),
- at least one screw blade (3) arranged on the shaft (2) and screwed in the circumferential direction (32), wherein a front axial side (5), a rear axial side (6) and a radial side (7) are defined on the screw blade (3) with respect to the longitudinal axis (30), and
- at least one reinforcing element (4) of a U-shaped cross-section, which is applied to the radial side (7) of the screw blade (3), wherein the two legs (8, 9) of the U-shape abut against the front axial side (5) and the rear axial side (6),
**characterized in that** the screw further comprises:
- a sleeve (12) slid onto and fixed to the shaft (2) and abutting against the foremost reinforcing element (4) to block screwing off the at least one reinforcing element (4) in the circumferential direction (32).

2. The screw according to claim 1, wherein the reinforcing element (4) and the screw blade (3) are formed in such a way that the reinforcing element (4) on the screw blade (3) can only be screwed on and cannot be plugged on in the radial direction (31).

3. The screw according to any one of the preceding claims, wherein the reinforcing element (4) extends over an angle a, which is measured in a plane perpendicular to the longitudinal axis (30), wherein the angle α is at least 30°, preferably at least 45°, further preferably at least 60°, particularly preferably at least 90°.

4. The screw according to any one of the preceding claims, wherein the reinforcing element (4) is integrally manufactured.

5. The screw according to claim 4, wherein the reinforcing element (4) is manufactured via 3D printing.

6. A method of manufacturing a screw (1) according to any one of the preceding claims, comprising the following steps:
- Providing a shaft (2) with at least one screw blade (3) arranged on the shaft (2), wherein the shaft (2) extends along a longitudinal axis (30), a radial direction (31) is defined to be perpendicular to the longitudinal axis (30), and a circumferential direction (32) is defined to be around the longitudinal axis (30),
- screwing at least one reinforcing element (4) with a U-shaped cross-section onto the screw blade (3), wherein the screwing is carried out along the longitudinal axis (30) and in the circumferential direction (32), and
- fixing a sleeve (12) on the shaft (2) of the screw (1).

7. The method of manufacturing a screw according to claim 6, wherein the at least one reinforcing element (4) is manufactured integrally via 3D printing.

8. The method according to claim 6 or 7, wherein a green body of the reinforcing element (4) is firstly produced, preferably via 3D printing, and subsequently, the green body is sintered to form the reinforcing element.

9. The method according to claim 8, wherein the at least one green body is screwed onto the screw blade (3) and subsequently sintered onto the screw blade (3).

## Revendications

1. Vis sans fin (1), en particulier d'un séparateur à vis sans fin à pression (100), comprenant
- une âme (2), qui s'étend le long d'un axe longitudinal (30), dans laquelle une direction radiale (31) est définie de manière perpendiculaire par rapport à l'axe longitudinal (30) et une direction périphérique (32) est définie autour de l'axe longitudinal (30),
- au moins un filet de vis sans fin (3) disposé sur l'âme (2) et enroulé dans la direction périphérique (32), dans laquelle un côté axial avant (5), un côté axial arrière (6) et un côté radial (7) sont définis sur le filet de vis sans fin (3) par rapport à l'axe longitudinal (30),
- au moins un élément de renforcement (4) avec une section transversale en forme de U, qui est installé sur le côté radial (7) du filet de vis sans fin (3), dans laquelle les deux branches (8, 9) de la forme en U reposent sur le côté axial avant (5) et le côté axial arrière (6), **caractérisée en ce que** la vis sans fin comprend par ailleurs :
- une douille (12) enfilée et fixée sur l'âme (2), qui repose sur l'élément de renforcement (4) le plus avant pour bloquer tout retrait par rotation de l'au moins un élément de renforcement (4) dans la direction périphérique (32).

2. Vis sans fin selon la revendication 1, dans laquelle l'élément de renforcement (4) et le filet de vis sans fin (3) sont réalisés de telle sorte que l'élément de renforcement (4) peut être seulement installé par rotation sur le filet de vis sans fin (3) et ne peut pas être emboîté dans la direction radiale (31).

3. Vis sans fin selon l'une quelconque des revendications précédentes, dans laquelle l'élément de renforcement (4) s'étend sur un angle α qui est mesuré dans un plan perpendiculaire par rapport à l'axe longitudinal (30), dans laquelle l'angle α est d'au moins 30°, de préférence d'au moins 45°, par ailleurs de préférence d'au moins 60°, en particulier de préférence d'au moins 90°.

4. Vis sans fin selon l'une quelconque des revendications précédentes, dans laquelle l'élément de renforcement (4) est produit en une partie.

5. Vis sans fin selon la revendication 4, dans laquelle l'élément de renforcement (4) est produit par impression 3D.

6. Procédé de fabrication d'une vis sans fin (1) selon l'une quelconque des revendications précédentes, comprenant les étapes suivantes :
- la fourniture d'une âme (2) avec au moins un filet de vis sans fin (3) disposée sur l'âme (2), dans lequel l'âme (2) s'étend le long d'un axe longitudinal (30), une direction radiale (31) est définie de manière perpendiculaire par rapport à l'axe longitudinal (30) et une direction périphérique (32) est définie autour de l'axe longitudinal (30), et
- l'installation par rotation d'au moins un élément de renforcement (4) avec une section transversale en forme de U sur le filet de vis sans fin (3), dans lequel l'installation par rotation a lieu le long de l'axe longitudinal (30) et dans la direction périphérique (32), et
- la fixation d'une douille (12) sur l'âme (2) de la vis sans fin (1).

7. Procédé de fabrication d'une vis sans fin selon la revendication 6, dans lequel l'au moins un élément de renforcement (4) est fabriqué en une partie dans une impression 3D.

8. Procédé selon l'une quelconque des revendications 6 ou 7, dans lequel dans un premier temps une ébauche de compact de l'élément de renforcement (4) est fabriquée, de préférence dans une impression 3D, puis l'ébauche de compact est frittée pour former l'élément de renforcement.

9. Procédé selon la revendication 8, dans lequel l'au moins une ébauche de compact est installée par rotation sur le filet de vis sans fin (3) puis est frittée sur le filet de vis sans fin (3).
